# FASCICULE DE BREVET EUROPEEN

(11) **EP 1 114 856 B1**
(45) Date de publication et mention de la délivrance du brevet: **28.06.2006**
(21) Numéro de dépôt: 00403581.2
(22) Date de dépôt: 18.12.2000
(51) Int. Cl.: C10G 65/04, C10G 67/06, C10G 67/00

(54) **Procédé de captation du mercure et d'arsenic d'une coupe d'hydrocarbures distillée**
Verfahren zur Beseitigung von Quecksilber und Arsen aus einem Kohlenwasserstoffdestillat
Process for the elimination of mercury and arsenicum from hydrocarbon destillates

(30) Priorité: 07.01.2000 FR 0000248
(43) Date de publication de la demande: 11.07.2001
(73) Titulaire: Institut Français du Pétrole, 92852 Rueil-Malmaison Cedex (FR)
(72) Inventeur: Didillon, Blaise, 69340 Francheville (FR); Petit-Clair, Carine, 78360 Montesson (FR); Savary, Laurent, 92500 Rueil-Malmaison (FR)

(56) Documents cités:
- FR-A- 2 644 472
- FR-A- 2 698 372
- US-A- 4 911 825
- US-A- 5 401 392
- US-A- 5 601 701
- US-A- 5 989 506

## Description

L'invention concerne un procédé d'élimination de mercure et éventuellement d'arsenic d'une charge hydrocarbonée, comportant d'une part une étape de distillation de la charge et d'autre part (a) au moins une unité de captation de mercure effectuée en deux étapes (une étape catalytique de décomposition et une étape d'adsorption de mercure) effectuée sur au moins une des coupes de distillation et (b) au moins une unité de démercurisation en phase gaz ou liquide effectuée sur au moins une des coupes.

Il est connu que les condensats liquides (sous-produits de la production du gaz) et certains pétroles bruts peuvent contenir de nombreux composés métalliques à l'état de traces et souvent sous forme de complexes organométalliques. Ces composés métalliques sont très souvent des poisons des catalyseurs utilisés lors des transformations de ces coupes en produits commerciaux. Le mercure est particulièrement toxique pour l'activité des métaux précieux et de plus est un puissant corrosif vis-à-vis des pièces en aluminium, des joints et des soudures.

Il est donc avantageux d'épurer les charges destinées à être envoyées dans des procédés de transformation de condensats ou de bruts pour éviter un entraînement de mercure et éventuellement d'arsenic. L'épuration de la charge en amont des procédés de traitement permet de protéger l'ensemble de l'installation.

La société demanderesse avait préalablement proposé un procédé d'élimination du mercure d'hydrocarbures servant comme charges de divers procédés de traitement. Ainsi, le brevet US 4,911,825 de la demanderesse montre clairement l'avantage d'effectuer une captation de mercure et éventuellement d'arsenic dans un procédé en deux étapes. La première étape consiste à mettre en contact la charge en présence d'hydrogène avec un catalyseur renfermant au moins un métal du groupe constitué par le nickel, le cobalt, le fer et le palladium. Le mercure n'est pas (ou très peu) capté par le catalyseur mais il est activé sur ce catalyseur de façon à être capté, dans la deuxième étape, par une masse renfermant du soufre ou des composés soufrés.

Par exemple, encore, le brevet FR 9214224 de la demanderesse décrit un procédé en deux étapes comme décrit précédemment mais avec une étape de distillation de la charge après la première étape, le mercure métallique issu de la première étape est ainsi réparti en différentes coupes, et enrichi les fractions légères qui sont ensuite traitées par une masse d'adsorption du mercure métallique, comme décrit ci-dessus.

Par exemple, le brevet JP103377 décrit un procédé comprenant une première étape de traitement thermique de la charge à une température supérieure à 200°C pour décomposer toutes les espèces du mercure présentes dans la charge en mercure métallique, qui peut ensuite être adsorbé sur un sulfure métallique.
Le brevet US4094777 de la demanderesse décrit un procédé permettant, à l'aide d'une masse adsorbante constituée d'un sulfure métallique, la captation du mercure sous forme métallique, en phase gaz ou liquide.

La présente invention permet de mettre en oeuvre et en combinaison les technologies précédentes. Au lieu de traiter directement la charge par l'une ou l'autre des méthodes citées ci-dessus, on a découvert qu'en distillant préalablement la charge en vu d'obtenir diverses coupes, le mercure (et éventuellement l'arsenic) se répartissait différemment dans ces coupes. D'une façon générale, le mercure métallique est davantage concentré dans la ou les coupe(s) les plus légère(s), les composés du mercure (organométalliques notamment) se concentraient plutôt dans la ou les coupe(s) les plus lourde(s), alors que les boues (ou sludges) se retrouvent essentiellement dans la coupe la plus lourde.

L'objet de l'invention concerne donc une première étape de distillation de la charge traitée, à des températures comprises entre le point initial et le point final de la charge en question. Ces températures sont donc comprises entre 20°C et 600°C. L'objet n'est pas ici, comme dans le brevet JP103377 de décomposer les composés organomercuriques en mercure métallique, mais d'effectuer une distillation en plusieurs coupes, ce qui permets toutefois d'en décomposer une bonne partie.

Donc, le fractionnement préalable des charges ci-dessus à démercuriser permet de concentrer une grande partie du mercure métallique dans les coupes les plus légères.
Ainsi, il a été observé une augmentation de la concentration en mercure dans les coupes légères obtenues après l'étape de fractionnement, mercure obtenu notamment par décomposition de composés organométalliques du mercure ou par décomposition thermique des boues (sludges) dans lesquelles le mercure est présent. Il a ainsi été observé une baisse de la concentration en mercure dans les coupes les plus lourdes, au bénéfice des coupes les plus légères, qui elles se sont enrichies en mercure.

De façon plus précise, il a maintenant été découvert une répartition particulière du mercure dans les effluents de distillation. La transformation de composés divers de mercure en mercure élémentaire, par l'étape de distillation conduit à une forte augmentation de la concentration du mercure dans les coupes légères et à une baisse de la concentration du mercure métallique dans les coupes lourdes. Ce changement de répartition du mercure est complètement inattendu puisque la température d'ébullition du mercure métallique étant de 356 °C, le mercure devrait se concentrer dans la fraction lourde. Toutefois, une distillation ne permet pas de décomposer toutes les espèces du mercure en mercure métallique, il reste donc, concentrées dans les coupes intermédiaires, des espèces mercuriques non métallique.

De plus, cette étape de distillation présente l'avantage de concentrer dans la partie la plus lourde du distillat, les particules en suspension appelées sludges et formés de composés minéraux solides (silice...) et/ou d'hydrocarbures lourds, sous forme condensés, dans lesquels le mercure qui était présent sous forme métallique ou organométallique a été décomposé sous l'effet de la température.

L'invention concerne donc un procédé d'élimination de mercure et éventuellement d'arsenic dans une charge hydrocarbonée, le procédé comportant :
(1) une distillation (ou fractionnement) préalable de la dite charge hydrocarbonée conduisant à diverses coupes. Cette distillation est effectuée dans un domaine de température généralement compris entre environ 120 et 500°C en fonction de la nature et des propriétés de la dite charge.
(2) une démercurisation (et éventuellement une désarsenification) effectuée sur au moins une des coupes les plus lourdes, cette démercurisation étant effectuée en deux étapes :
   (a) une première étape comportant la mise en contact de la coupe dite lourde en présence d'hydrogène et d'un catalyseur. Cette étape a pour but de transformer notamment les organométalliques du mercure, autrement dit d'activer le mercure (éventuellement l'arsenic). On peut opérer avantageusement par exemple, selon le procédé de la demanderesse décrit dans le brevet US4911825, consistant à mettre en contact la charge en présence d'hydrogène avec un catalyseur renfermant au moins un métal du groupe constitué par le nickel, le cobalt, le fer et le palladium. Le mercure n'est pas (ou très peu) capté par le catalyseur mais il est activé sur ce catalyseur de façon à être capté, dans la deuxième étape décrit ci-dessous par une masse renfermant par exemple du soufre ou des composés soufrés.
   (b) une deuxième étape consistant à faire passer au moins en partie l'effluent de première étape sur une masse de captation de mercure renfermant par exemple du soufre et/ou au moins un composé soufré, c'est à dire à faire passer le dit effluent de première étape sur au moins un adsorbant à base par exemple de sulfure métallique déposé sur un support. On utilisera avantageusement la technique décrit dans le brevet de la demanderesse US-A-4094777
(3) et éventuellement une adsorption de mercure contenu dans au moins une des coupes les plus légères. Cette absorption est effectuée sur un adsorbant ou masse de captation refermant par exemple du soufre et/ou au moins un composé soufré, par exemple encore un adsorbant à base de sulfure métallique déposé sur un support. Là encore, on utilisera avantageusement la méthode décrite dans le brevet de la demanderesse US-A-4094777.

### Exemple 1 :

La charge distillée est un condensat contenant des teneurs de mercure et arsenic respectivement de 500 et 200 ppb et une teneur en sludges de 2000 ppm (contenant de 1 à 5% pds de mercure). La charge est distillée en cinq coupes et les répartitions du mercure et de l'arsenic sont présentées sur les deux graphiques suivants

L'analyse précise des espèces du mercure présentes dans ces différentes coupes montrent la répartition suivante :

| Coupes | Pi-36°C | 36-70°C | 70-100°C | 100-170°C | >170°C |
|---|---|---|---|---|---|
| Types de mercure | Hg° | Hg° | Hg° | OM* | OM* |

| | | | | | |
|---|---|---|---|---|---|
| * : OM signifie organométalliques du mercure. | | | | | |

La démercurisation de ces coupes va donc nécessiter l'installation d'un simple adsorbeur de mercure métallique sur les coupes contenant du mercure métallique, tel que décrit dans la présente invention. En revanche, les coupes les plus lourdes (>100°C), coupes qui contiennent des composés organométalliques du mercure mais aussi de l'arsenic (voir figure 2) seront donc décontaminées par l'installation d'une unité de purification en deux étapes, telle que décrit dans la présente invention.

De plus, les boues (ou sludges) présentes dans la charge et qui en plus contiennent du mercure se retrouvent après distillation dans la coupe la plus lourde (>170°C selon l'exemple) et sont en plus totalement démercurisées.

### Exemple 2 :

L'exemple suivant reprend, selon la méthode de l'exemple 1, la distillation d'un autre condensat, ne contenant que du mercure mais à une teneur de 1500 ppb. La répartition du mercure dans les différentes coupes est présentée ci-dessous :

L'analyse des composés du mercure dans les différentes coupes montre la présence exclusive de mercure métallique. L'installation d'un simple adsorbeur de mercure sur chacune de ces coupes permet une efficacité de démercurisation de plus de 99%.

## Revendications

1. Procédé d'élimination de mercure et éventuellement d'arsenic d'une charge hydrocarbonée de condensats liquides comprenant :
1) une distillation de la charge hydrocarbonée de façon à obtenir au moins une coupe légère et au moins une coupe lourde, cette distillation étant réalisée sous une température comprise entre 120 et 500°C permettant d'obtenir une réduction de la teneur en composés organométalliques du mercure de la coupe relativement lourde,
2) un traitement d'au moins une dite coupe lourde lequel traitement comporte deux étapes:
- une première étape de mise en contact de la coupe dite lourde avec de l'hydrogène et un catalyseur, pour la transformation des composés organométalliques du mercure résiduels,
- une deuxième étape consistant à faire passer l'effluent de la première étape sur une masse de captation de mercure, éventuellement d'arsenic,
procédé dans lequel en outre, on fait passer sur une masse de captation du mercure, éventuellement d'arsenic, au moins une coupe dite légère en provenance de la distillation.

2. Procédé selon la revendication 1 dans lequel au cours de la dite première étape, le catalyseur renferme au moins un métal choisi dans le groupe constitué par le nickel, le cobalt, le fer et le palladium.

3. Procédé selon l'une des revendications 1 à 2 dans lequel au cours de la dite deuxième étape, la masse de captation ou masse adsorbante renferme du soufre et/ou au moins un composé soufré.

4. Procédé selon la revendication 3 dans lequel la masse de captation renferme au moins un sulfure métallique déposé sur un support.

5. Procédé selon l'une des revendications 1 à 3 dans lequel la masse de captation sur laquelle on fait passer au moins la coupe dite légère, renferme du soufre et/ou au moins un composé soufré.

6. Procédé selon la revendication 5 dans lequel la dite masse de captation renferme au moins un sulfure métallique déposé sur un support.

7. Procédé selon l'une des revendications 1 à 6 dans lequel ladite coupe légère obtenue après distillation a une teneur accrue en mercure métallique, et on fait passer directement cette coupe légère sur une masse de captation du mercure.

## Claims

1. A process for eliminating mercury and possibly arsenic from a hydrocarbon feed comprising:
1) distilling the hydrocarbon feed to obtain at least one light cut and at least one heavy cut, in which distillation is carried out between 120°C and 500°C, so as to get a lower content of mercury organometallic compounds in the heavy cut;
2) treating at least one said heavy cut, said treatment comprising two steps:
• a first step bringing said heavy cut into contact with hydrogen and a catalyst so as to convert the remaining mercury organometallic compounds;
• a second step consisting of passing the effluent from the first step over a mass for capturing mercury and possibly arsenic,
the process comprising also passing at least one said light cut from the distillation over a mass for capturing mercury and possibly arsenic.

2. A process according to claim 1 , in which for said first step, the catalyst comprises at least one metal selected from the group formed by nickel, cobalt, iron and palladium.

3. A process according to any one of claims 1 to 2, in which for said second step, the capture mass or adsorbent mass comprises sulphur and/or at least one sulphur-containing compound.

4. A process according to claim 3, in which the capture mass comprises at least one metallic sulphide deposited on a support.

5. A process according to any one of claims 1 to 3, in which the capture mass over which at least one said light cut is passed comprises sulphur and/or at least one sulphur-containing compound.

6. A process according to claim 5, in which said capture mass comprises at least one metal sulphide deposited on a support.

7. A process according to any one of claims 1 to 6, in which said light cut obtained after distillation has an increased metallic mercury content, and this light cut is directly passed over a mass for capturing mercury.

## Patentansprüche

1. Verfahren zur Beseitigung von Quecksilber und eventuell von Arsen aus einem Kohlenwasserstoffzulauf flüssiger Kondensate, umfassend:
1) Destillation des Kohlenwasserstoffzulaufs, um mindestens einen leichten Anteil und mindestens einen schweren Anteil zu erhalten, wobei diese Destillation bei einer Temperatur zwischen 120 und 500 °C realisiert wird, die es erlaubt, eine Verringerung des Gehalts an metallorganischen Verbindungen des Quecksilbers des relativ schweren Anteils zu erhalten.
2) Behandlung mindestens eines so genannten schweren Anteils, wobei die Behandlung zwei Schritte umfasst:
- einen ersten Schritt des In-Kontakt-Bringens des so genannten schweren Anteils mit Wasserstoff und mit einem Katalysator zur Transformation der metallorganischen Verbindungen des Restquecksilbers,
- einem zweiten Schritt, der darin besteht, das abfließende Medium des ersten Schritts auf eine Einfangmasse für Quecksilber, eventuell für Arsen, aufzubringen.
Verfahren bei dem überdies mindestens ein so genannter leichter Anteil, der aus der Destillation stammt, auf eine Einfangmasse für Quecksilber, eventuell für Arsen, aufgebracht wird.

2. Verfahren nach Anspruch 1, in dem im Laufe des ersten Schritts der Katalysator mindestens ein Metall enthält, das aus der Gruppe, bestehend aus Nickel, Cobalt, Eisen und Palladium, ausgewählt ist.

3. Verfahren nach einem der Ansprüche 1 bis 2, in dem im Laufe des zweiten Schritts die Einfangmasse oder Adsorptionsmasse Schwefel und/oder mindestens eine Schwefelverbindung enthält.

4. Verfahren nach Anspruch 3, in dem die Einfangmasse mindestens ein Metallsulfid enthält, das auf einem Träger niedergeschlagen ist.

5. Verfahren nach einem der Ansprüche 1 bis 3, in dem die Einfangmasse, auf die mindestens der so genannte leichte Anteil aufgebracht wird, Schwefel und/oder mindestens eine Schwefelverbindung enthält.

6. Verfahren nach Anspruch 5, in dem die Einfangmasse mindestens ein Metallsulfid enthält, das auf einem Träger niedergeschlagen ist.

7. Verfahren nach einem der Ansprüche 1 bis 6, in dem der leichte Anteil, der nach der Destillation erhalten wurde, einen erhöhten Quecksilbermetallgehalt hat, und in dem dieser leichte Anteil direkt auf eine Quecksilbereinfangmasse aufgebracht wird.
